# EUROPÄISCHE PATENTSCHRIFT

(11) **EP 3 825 018 B1**
(45) Veröffentlichungstag und Bekanntmachung des Hinweises auf die Patenterteilung: **30.03.2022**
(21) Anmeldenummer: 20206572.8
(22) Anmeldetag: 10.11.2020
(51) Int. Cl.: B21B 13/06

(54) **STAUCHWALZGERÜST**
EDGE ROLLING MILL
CAGE DE LAMINAGE DE REFOULEMENT

(30) Priorität: 11.11.2019 DE 102019217353
(43) Veröffentlichungstag der Anmeldung: 26.05.2021
(73) Patentinhaber: SMS Group GmbH, 40237 Düsseldorf (DE)
(72) Erfinder: Klein, Achim, 57223 Kreuztal (DE); Bender, Hans-Jürgen, 57462 Olpe (DE)
(74) Vertreter: Klüppel, Walter

(56) Entgegenhaltungen:
- GB-A- 2 516 043
- US-A- 2 787 176

## Beschreibung

Die Erfindung betrifft ein Stauchwalzgerüst, wie es insbesondere in einem Stahlwerk oder Walzwerk verwendet wird zum Reduzieren von Metallprodukten in ihrer Breite.

Stauchgerüste sind im Stand der Technik grundsätzlich bekannt. Sie verfügen typischerweise über eine Einlaufständerrolle und eine Auslaufständerrolle mit einem dazwischen angeordneten Rollentisch sowie gegebenenfalls auch noch mit zwischengeschalteten Überleittischen zum Durchleiten des Metallproduktes durch das Stauchgerüst. Die Einlaufständerrolle und die Auslaufständerrolle sind typischerweise drehangetrieben und insofern auch zum Transport des Metallproduktes durch das Stauchwalzgerüst.

Im Stand der Technik ist zum einen bekannt, die Mittenrollen des Rollentisches zwischen der Einlaufständerrolle und der Auslaufständerrolle nicht drehanzutreiben. Dies hat jedoch den Nachteil, dass Metallprodukte, welche kürzer sind als der Mittenabstand zwischen der Einlaufständerrolle und der Auslaufständerrolle bei ihrem Transport durch das Stauchwalzgerüst zumindest zeitweise nicht gefördert werden. Ihr Transport durch das Stauchwalzgerüst kann deshalb ins Stocken geraten.

Im Unterschied dazu offenbart die britische Patentanmeldung GB 2 516 043 A einen Drehantrieb für die Mittenrollen des Rollentisches. Der Antrieb besteht im Wesentlichen aus einer Kette, mit deren Hilfe das Drehmoment der angetriebenen Einlaufständerrolle und der drehangetriebenen Auslaufständerrolle abgegriffen und auf die Mittenrollen übertragen wird. Darüber hinaus lehrt die britische Patentanmeldung, die Mittenrollen aus der Mitte des Stauchwalzgerüstes nach oben herausschwenkbar auszubilden. Der Oberbegriff von Anspruch 1 basiert auf der GB 2 516 043 A.

Der Erfindung liegt die Aufgabe zugrunde, ein alternatives Antriebskonzept für die mindestens eine Mittenrolle in einem Stauchwalzgerüst bereitzustellen.

Diese Aufgabe wird durch den Gegenstand des Patentanspruchs 1 gelöst. Dieser ist dadurch gekennzeichnet, dass der Antrieb als separater Antrieb für die Mittenrolle ausgebildet und zusammen mit dem Getriebe unterhalb der Mittenrolle in dem Rollenaggregat eingebaut ist.

Dieses Antriebskonzept bietet den Vorteil, dass es insbesondere in der Breite platzsparend ausgebildet ist. Weil der Antrieb mit dem Getriebe unterhalb der Mittenrollen angebracht ist, bedarf es vorteilhafterweise keiner Antriebe und keiner Spindeln, die seitlich über die Breite des Stauchwalzgerüstes hinausragen. Wegen des vorgesehenen eigenen Antriebs für die Mittenrollen werden die Antriebe der Einlaufständerrolle und der Auslaufständerrolle nicht übermäßig belastet; auch brauchen sie nicht überdimensioniert zu werden. Die beanspruchte Eigenschaft des Rollenaggregates, dass dieses maximal nur so breit gebaut wird, wie der minimale Abstand beträgt, auf welchen die Stauchwalzen zusammenfahrbar sind, bietet den Vorteil, dass der eigentliche Betrieb des Stauchwalzgerüstes, nämlich das Dickenreduzieren des Metallproduktes in Breitenrichtung nicht durch den vorgesehenen Antrieb für die Mittenrollen eingeschränkt wird.

Typischerweise läuft das Metallprodukt in einer Transportrichtung durch das Stauchwalzgerüst durch. Bei einem Reversierbetrieb wird dagegen die mindestens eine Mittenrolle abwechselnd im Rechts- und Linkslauf drehangetrieben, weshalb sich dann jeweils auch die Transportrichtung ändert. Die Auslaufständerrolle wird dann zur Einlaufständerrolle und umgekehrt. Beide Fälle bzw. Transportrichtungen sind von der vorliegenden Erfindung abgedeckt.

Gemäß einem Ausführungsbeispiel der Erfindung ist das Rollenaggregat, in welchem neben den Rollen auch der Antrieb und das Getriebe zum Antreiben der Mittenrollen sowie gegebenenfalls auch eine Kupplung untergebracht sind, in Bezug auf die Mittenebene des Stauchwalzgerüstes derart symmetrisch bzw. mittig angeordnet, dass es in seiner Gesamtbreite G zu beiden Seiten der Mittenebene gleichweit übersteht. Das Getriebe steht jedoch in der Regel an einer Seite der Mittenrolle axial versetzt zu deren Ballen mit der Mittenrolle in Eingriff. Dies hätte normalerweise dann zur Folge, dass die Mittenrolle nicht mehr symmetrisch, d. h. nicht mehr zu beiden Seiten der Mittenebene gleichweit überstehend in dem Stauchwalzgerüst angeordnet wäre. Um dem abzuhelfen sieht die vorliegende Erfindung vor, dass die mindestens eine Mittenrolle an der dem Getriebe gegenüberliegenden Seite über eine solche axiale Länge in ihrem Ballendurchmesser reduziert bzw. abgesetzt ist, dass der nicht abgesetzte Teil des Ballens der mindestens einen Mittenrolle bei Einbau des Rollenaggregates in das Stauchwalzgerüst zu beiden Seiten der Mittenebene des Stauchwalzgerüstes gleich weit übersteht. Dies bietet den Vorteil, dass das mit Hilfe der drehangetriebenen Mittenrolle geförderte Metallprodukt während der Förderung durch die Mittenrolle keine unsymmetrische Drehmomenteneinwirkung erfährt, welche eine seitliche Verlagerung des Metallproduktes zur Folge haben könnte.

Als Antrieb dient vorzugsweise ein Hydraulik- oder Torquemotor; beide Motortypen bieten den Vorteil, dass sie bei kleinem Raumbedarf ein besonders starkes Drehmoment entfalten können.

Weitere vorteilhafte Ausgestaltungen des erfindungsgemäßen Stauchwalzgerüstes sind Gegenstand der abhängigen Ansprüche.

Der Beschreibung sind zwei Figuren beigefügt, wobei
- Figur 1: einen Querschnitt durch das Stauchwalzgerüst bei einem Blick in Transportrichtung des zu stauchenden Metallproduktes; und
- Figur 2: einen Querschnitt durch das Stauchwalzgerüst bei einem Blick quer zur Transportrichtung zeigt.

Die Erfindung wird nachfolgend unter Bezugnahme auf die genannten Figuren in Form von Ausführungsbeispielen detailliert beschrieben. In beiden Figuren sind gleiche technische Elemente mit gleichen Bezugszeichen bezeichnet.

Figur 1 zeigt das erfindungsgemäße Stauchwalzgerüst 100 in Transportrichtung gesehen. Die Transportebene ist senkrecht zur Zeichenebene zu sehen. In der Mitte ist ein Rollenaggregat 160 erkennbar mit Mittenrollen 130 zum Transportieren eines zu stauchenden Metallproduktes in einer Transportrichtung, d. h. in die Zeichenebene hinein. Zu diesem Zweck sind rechts und links des Rollenaggregates 160 zwei Stauchwalzen 120 angeordnet, welche quer zur Transportrichtung auf einen minimalen Abstand d zusammenfahrbar sind. Die zwischen den Stauchwalzen 120 angeordneten Mittenrollen 130 dienen zum Stützen und Fördern des Produktes (in den Figuren nicht gezeigt) bei seinem Transport durch das Stauchwalzgerüst 100. Das zwischen die Stauchwalzen 120 eingebaute Rollenaggregat 160 baut maximal so breit, wie der minimale Abstand d beträgt, auf welchen die Stauchwalzen 120 zusammenfahrbar sind. Erfindungsgemäß ist in dem Rollenaggregat 160 unterhalb der Mittenrollen 130 ein separater Antrieb 140 mit einem Getriebe 150 vorgesehen zum Drehantreiben der Mittenrollen. Vorzugsweise ist auch eine Kupplung 170 vorgesehen zum lösbaren Verbinden des Antriebs 140 mit dem Getriebe 150. Das Verdienst der Erfindung besteht darin, all die genannten Komponenten in dem nur sehr eng bemessenen Rollenaggregat 160 unterzubringen. Der Antrieb ist beispielsweise als Hydraulik- oder Torquemotor ausgebildet. Bei dem Getriebe handelt es sich vorzugsweise um ein Stirnradgetriebe mit Stirnrädern 152. Bei paralleler Ausrichtung der Achse des Antriebs 140 und der Drehachse der Mittenrollen 130 bietet die Ausbildung des Getriebes 150 als Stirnradgetriebe den Vorteil, dass es platzsparend, insbesondere in Breitenrichtung, ausgebildet werden kann, wie in Figur 1 gezeigt. Die Stirnräder 152, welche das Drehmoment des Antriebs 140 auf die Mittenrollen 130 übertragen, sind in Breitenrichtung schmal ausgebildet und sind einfach ineinandergreifend übereinander angeordnet, um den vertikalen Abstand zwischen den Mittenrollen 130 und dem darunter angeordneten Antrieb 140 zu überbrücken. Die (Gesamt-)Anzahl der Stirnräder 152, 154 wird dabei so gewählt, dass die Drehrichtung der mindestens einen angetriebenen Mittenrolle der Drehrichtung einer Einlaufständerrolle 110 und einer Auslaufständerrolle 190 entspricht; siehe Figur 2. Wie in Figur 2 gezeigt, ist vorzugsweise ein Stirnrad 154 als Abtriebsrad des Getriebes vorgesehen zum Drehantreiben von einer Mittenrolle, vorzugsweise jedoch von gleichzeitig zwei benachbarten Mittenrollen mit/in gleicher Drehrichtung.

Weil das Getriebe 150, wie gesagt, an einer Seite der Mittenrolle 130 axial versetzt zu deren Ballen mit der Mittenrolle in Eingriff steht, und gleichzeitig jedoch das Rollenaggregat 160, in welchem das Getriebe angeordnet ist, bezüglich seiner Gesamtbreite G mittig in Bezug auf eine Mitteneben x des Stauchwalzgerüstes angeordnet ist, ist die bzw. sind die Mittenrollen 130 grundsätzlich in dem Rollenaggregat 160 axial versetzt zu der Mittenebene x drehbar gelagert. Damit dieser axiale Versatz der Mittenrollen 130 nicht zu einem unerwünschten unsymmetrischen Drehmoment auf das durch das Stauchwalzgerüst geführte Metallprodukt führt, sieht die vorliegende Erfindung vor, dass die mindestens eine Mittenrolle an der dem Getriebe 140 gegenüberliegenden bzw. abgewandten Seite über eine solche axiale Länge Lx in ihrem Ballendurchmesser reduziert/abgesetzt ist, dass der nicht-abgesetzte Teil By des Ballens des mindestens einen Mittenrolle 130 bei Einbau des Rollenaggregates 160 in das Stauchwalzgerüst 100 zu beiden Seiten der Mittenebene x gleichweit übersteht. Das durch das Stauchwalzgerüst 100 geführte Metallprodukt liegt dann beiderseits der Mittenebene in gleichem Maße auf der mindestens einen Mittenrolle 130 auf und insofern ist auch die Förderkraft, mit welcher das Metallprodukt mit Hilfe der Mittenrollen durch das Stauchwalzgerüst gefördert wird, zu beiden Seiten der Mittenebene betraglich gleich. Es wirkt insofern kein ungleiches Drehmoment bzw. keine ungleiche Förderkraft auf das zu fördernde Metallprodukt. Dies hat den Vorteil, dass das Metallprodukt bei seinem Transport durch das Stauchwalzgerüst nicht seitlich ausschert.

Figur 2 zeigt das erfindungsgemäße Stauchwalzgerüst 100 in einem Querschnitt bzw. in einer Seitenansicht. Zu erkennen ist die einlaufseitige Ständerrolle 110 und eine auslaufseitige Ständerrolle 190, welche typischerweise beide drehangetrieben sind. Sie dienen zum Fördern des Metallproduktes in der Transportrichtung, d. h. in Figur 2 in Pfeilrichtung, durch das Stauchwalzgerüst 100. Zwischen diesen beiden Ständerrollen 110, 190 ist das besagte Rollenaggregat 160 angeordnet, wobei zwischen dem Rollenaggregat und den Ständerrollen gegebenenfalls noch Überleittische 168 angeordnet sein können.

Zu erkennen ist in Figur 2, dass vorzugsweise zwei Mittenrollen 130 vorgesehen sind, welche über vertikal angeordnete und ineinandergreifende Stirnräder 152 des Getriebes 150 drehangetrieben werden. In Figur 2 entspricht das untere Stirnrad dem Abtriebsrad des Antriebs 140. Die Anzahl der Stirnräder ist vorzugsweise so gewählt, dass die Mittenrollen 130 in der Transportrichtung drehangetrieben werden. Weiterhin ist in Figur 2 zu erkennen, dass das oberste Stirnrad zwischen den beiden Mittenrollen angeordnet ist und diese gleichzeitig antreibt. Durch diese mittige Anordnung des Stirnrades wird sichergestellt, dass die beiden benachbarten Mittenrollen in gleicher Drehrichtung drehangetrieben werden.

Außerdem ist in Figur 2 die Silhouette des Rollenaggregates 160 als gestrichelte Linie zu erkennen. Das Rollenaggregat 160 ist vorzugsweise mit einem Gehäuse 170 eingehaust zum Schutz sämtlicher Komponenten innerhalb des Rollenaggregates vor Schmutz und Kühlwasser. Das Gehäuse kann eine Kühleinrichtung aufweisen, von der in Figur 1 ein Zulauf 186 und Ablauf 184 für das Kühlwasser erkennbar sind.

Weiterhin ist in Figur 2 ein Schutzschild 165 erkennbar zum Ableiten von externem Kühlwasser, mit welchem das zu stauchende Metallprodukt gekühlt wird, insbesondere von dem Antrieb 140.Außerdem dient das Schutzschild 165 zum Abhalten von Strahlungswärme, die von dem zu stauchenden Metallprodukt ausgeht von dem Antrieb 140.

### Bezugszeichenliste

- 100: Stauchwalzgerüst
- 110: Einlaufständerrolle
- 120: Stauchwalze
- 130: Mittenrolle
- 140: Antrieb für die Mittenrolle
- 142: Antriebsrad Antrieb
- 150: Getriebe
- 152: Stirnrad
- 154: Abtriebsrad Stirnradgetriebe
- 160: Rollenaggregat
- 165: Schutzschild
- 168: Überleittisch
- 170: Kupplung
- 175: Gehäuse
- 180: Kühleinrichtung
- 184: Auslauf des Kühlmittels aus der Kühleinrichtung
- 186: Einlauf für das Kühlmittel in die Kühleinrichtung
- 190: Auslaufständerrolle

- d: minimaler Abstand, auf welchen die Stauchwalzen zusammenfahrbar sind
- x: Mittenebene Stauchwalgerüst

- By: nicht im Durchmesser reduzierter Teil des Ballens der Mittenrolle
- G: Gesamtbreite des Rollenaggregates
- Lx: axiale Länge über die der Ballen der Mittenrolle abgesetzt ist

## Patentansprüche

1. Stauchwalzgerüst (100), aufweisend:
eine Einlaufständerrolle (110) und eine Auslaufständerrolle (190) zum Fördern eines Metallproduktes in einer Transportrichtung durch das Stauchwalzgerüst (100);
zwei in Transportrichtung zwischen der Einlaufständerrolle (110) und der Auslaufständerrolle (190) angeordnete Stauchwalzen (120) zum Stauchen des Metallproduktes quer zu der Transportrichtung, wobei die Stauchwalzen quer zu der Transportrichtung auf einen minimalen Abstand (d) zusammenfahrbar sind;
mindestens eine zwischen den Ständerrollen (110, 190) angeordnete Mittenrolle (130) zum Stützen und zusätzlichen Fördern des Metallproduktes bei seinem Transport durch das Stauchwalzgerüst; und einen Antrieb (140) und vorzugsweise ein den Antrieb mit der Mittenrolle (130) koppelndes Getriebe (150) zum Drehantreiben der mindestens einen Mittenrolle;
wobei die mindestens eine Mittenrolle (130) in einem Rollenaggregat (160) zwischen die Stauchwalzen (120) in das Stauchwalzgerüst (100) eingebaut ist, wobei das Rollenaggregat (160) mit dem Getriebe (150) maximal so breit gebaut ist, wie der minimale Abstand (d) beträgt, auf welchen die Stauchwalzen (120) zusammenfahrbar sind; **dadurch gekennzeichnet,**
**dass** der Antrieb (140) als separater Antrieb für die Mittenrolle (130) ausgebildet und zusammen mit dem Getriebe (150) unterhalb der Mittenrolle in dem Rollenaggregat (160) eingebaut ist.

2. Stauchwalzgerüst (100) nach Anspruch 1,
**dadurch gekennzeichnet,**
**dass** der Antrieb (140) achsparallel zu der mindestens einen Mittenrolle (130) angeordnet ist; und
**dass** das Getriebe (150) als Stirnradgetriebe mit Stirnrädern (152) ausgebildet ist.

3. Stauchwalzgerüst (100) nach Anspruch 2,
**dadurch gekennzeichnet,**
**dass** eines der Stirnräder (154) als Abtriebsrad des Getriebes zum Antreiben von mindestens einer der Mittenrollen ausgebildet ist;
**dass** die Gesamtanzahl der Stirnräder (152) des Getriebes so gewählt ist, dass die Drehrichtung der mindestens einen angetriebenen Mittenrolle (130) der Drehrichtung der Einlaufständerrolle (110) und der Auslaufständerrolle (190) entspricht beim Fördern des Metallproduktes der Transportrichtung durch das Stauchwalzgerüst.

4. Stauchwalzgerüst (100) nach einem der vorangegangenen Ansprüche ,
**dadurch gekennzeichnet,**
**dass** Rollenaggregat (160) mit dem Getriebe (150) in Bezug auf die Mittenebene (x) des Stauchwalzgerüstes (100) derart symmetrisch bzw. mittig in das Stauchwalzgerüst eingebaut ist, dass es in seiner Gesamtbreite (G) zu beiden Seiten der Mittenebene (x) gleich weit übersteht.

5. Stauchwalzgerüst (100) nach Anspruch 4,
**dadurch gekennzeichnet,**
**dass** das Getriebe (150) an einer Seite der Mittenrolle (130) axial versetzt zu deren Ballen mit der Mittenrolle (130) in Eingriff steht; und
**dass** die mindestens eine Mittenrolle (130) an der dem Getriebe gegenüberliegenden Seite über eine solche axiale Länge Lx in ihrem Ballendurchmesser reduziert/abgesetzt ist, dass der nicht-abgesetzte Teil (By) des Ballens der mindestens einen Mittenrolle (130) bei Einbau des Rollenaggregates (160) in das Strauchwalzgerüst (100) zu beiden Seiten der Mittenebene (x) des Stauchwalzgerüstes (100) gleich weit übersteht.

6. Stauchwalzgerüst (100) nach einem der vorangegangenen Ansprüche , **dadurch gekennzeichnet,**
**dass** zwei Mittenrollen (130) achsparallel in dem Rollenaggregat (160) eingebaut sind; und
**dass** beide Mittenrollen (130) in gleicher Drehrichtung über das Getriebe, insbesondere über dasselbe Stirnrad (152) des Getriebes (150), drehangetrieben werden.

7. Stauchwalzgerüst (100) nach einem der vorangegangenen Ansprüche ,
**dadurch gekennzeichnet,**
**dass** die Eingangsständerrolle (110) und/oder die Ausgangsständerrolle (190) drehangetrieben ist.

8. Stauchwalzgerüst (100) nach einem der vorangegangenen Ansprüche ,
**dadurch gekennzeichnet,**
**dass** eine Kupplung (170) vorgesehen ist zum lösbaren Verbinden des Antriebs (140) für die Mittenrolle (130) mit dem Getriebe (150).

9. Stauchwalzgerüst (100) nach einem der vorangegangenen Ansprüche ,
**dadurch gekennzeichnet,**
**dass** das Getriebe (150) und vorzugsweise auch die Kupplung (170) in einem Gehäuse (175) eingehaust sind; und
**dass** eine Kühleinrichtung (180) vorgesehen ist, z.B. in Form eines Kühlkreislaufes zum Kühlen des Gehäuses.

10. Stauchwalzgerüst (100) nach einem der vorangegangenen Ansprüche ,
**dadurch gekennzeichnet,**
**dass** der Antrieb (140) in Form eines Hydraulik- oder Torquemotors ausgebildet ist.

11. Stauchwalzgerüst (100) nach einem der vorangegangenen Ansprüche,
**dadurch gekennzeichnet,**
**dass** unterhalb der Mittenrolle (130), aber über dem Antrieb (140) in dem Rollenaggregat (160) ein Schutzschild (165) vorgesehen ist zum Ableiten von Kühlwasser für das Metallprodukt und zum Abhalten von Strahlungswärme von dem Antrieb.

## Claims

1. Edging roll stand (100), comprising:
an inlet housing roller (110) and an outlet housing roller (190) for conveying a metal product in a transport direction through the edging roll stand (100);
two edging rolls (120), which in transport direction are arranged between the inlet housing roller (110) and the outlet housing roller (190), for upsetting the metal product transversely to the transport direction, wherein the edging rolls are movable together transversely to the transport direction to a minimum spacing (d);
at least one centre roller (130), which is arranged between the housing rollers (110, 190), for supporting and additional conveying of the metal product during its transport through the edging roll stand; and
a drive (140) and preferably a transmission (150), which couples the drive to the centre roller (130), for rotational driving of the at least one centre roller;
wherein the at least one centre roller (130) is incorporated in a roller unit (160) between the edging rolls (120) in the edging roll stand (100) and wherein the roller unit (160) together with the transmission (150) is constructed to be at most as wide as the minimum spacing (d) to which the edging rolls (120) are movable together;
**characterised in that**
the drive (140) is constructed as a separate drive for the centre roller (130) and is installed together with the transmission (150) below the centre roller in the roller unit (160).

2. Edging roll stand (100) according to claim 1,
**characterised in that**
the drive (140) is arranged to be axially parallel to the at least one centre roller (130); and
the transmission (150) is constructed as a spur gear transmission with spur gearwheels (152).

3. Edging roll stand (100) according to claim 2,
**characterised in that**
one of the spur gearwheels (154) is constructed as a drive output wheel of the transmission for driving at least one of the centre rollers; and
the total number of spur gearwheels (152) of the transmission is so selected that the rotational direction of the at least one driven centre roller (130) corresponds with the rotational direction of the inlet housing roller (110) and the outlet housing roller (190) during conveying of the metal product in the transport direction through the edging roll stand.

4. Edging roll stand (100) according to any one of the preceding claims,
**characterised in that**
the roller unit (160) together with the transmission (150) is so installed symmetrically or centrally in the edging roll stand with respect to the centre plane (x) of the edging roll stand (100) that in its overall width (G) it projects to equal extent on either side of the centre plane (x).

5. Edging roll stand (100) according to any one of the preceding claims,
**characterised in that**
the transmission (150) at one side of the centre roller (130) is in engagement with the centre roller (130) with an axial offset from the circumferential surface thereof; and
the at least one centre roller (130) at the side opposite the transmission is reduced or set back in its circumferential surface diameter over such an axial length Lx that the part (By), which is not set back, of the circumferential surface of the at least one centre roller (130) when the roller unit (160) is installed in the edging roll stand (100) projects to equal extent on either side of the centre plane (x) of the edging roll stand (100).

6. Edging roll stand (100) according to any one of the preceding claims,
**characterised in that**
the two centre rollers (130) are installed in the roller unit (160) to be axially parallel; and
the two centre rollers (130) are rotationally driven in the same rotational direction by way of the transmission, particularly by way of the same spur gearwheel (152) of the transmission (150).

7. Edging roll stand (100) according to any one of the preceding claims,
**characterised in that**
the inlet housing roller (110) and/or the outlet housing roller (190) is or are rotationally driven.

8. Edging roll stand (100) according to any one of the preceding claims,
**characterised in that**
a clutch (170) is provided for releasable connection of the drive (140) for the centre roller (130) with the transmission (150).

9. Edging roll stand (100) according to any one of the preceding claims,
**characterised in that**
the transmission (150) and preferably also the clutch (170) are housed in a housing (175); and
a cooling device (180), for example in the form of a cooling circuit, for cooling of the housing is provided.

10. Edging roll stand (100) according to any one of the preceding claims,
**characterised in that**
the drive (140) is configured in the form of a hydraulic motor or torque motor.

11. Edging roll stand (100) according to any one of the preceding claims,
**characterised in that**
a shield (165) for conducting away cooling water for the metal product and for keeping radiation heat away from the drive is provided below the centre roller (130), but above the drive (140) in the roller unit (160).

## Revendications

1. Cage du type à cylindres verticaux (100) qui présente :
un rouleau de cage de laminoir d'entrée (110) et un rouleau de cage de laminoir de sortie (190) qui sont destinés au transport d'un produit métallique dans une direction de transport à travers la cage du type à cylindres verticaux (100) ;
deux cylindres verticaux (120) qui sont disposés entre le rouleau de cage de laminoir d'entrée (110) et le rouleau de cage de laminoir de sortie (190) à des fins d'écrasement du produit métallique dans la direction transversale par rapport à la direction de transport ; dans laquelle les cylindres verticaux peuvent être déplacés de manière conjointe sur une distance minimale (d) dans la direction transversale par rapport à la direction de transport ;
au moins un rouleau médian (130) qui est disposé entre les rouleaux de la cage de laminoir (110, 190) destiné au support et au transport ultérieur du produit métallique lors du transport de ce dernier à travers la cage du type à cylindres verticaux ; et
un mécanisme de commande (140) et de préférence un engrenage (150) qui couple le mécanisme de commande au rouleau médian (130) à des fins d'entraînement en rotation dudit au moins un rouleau médian ;
dans lequel ledit au moins un rouleau médian (130) est incorporé dans un agrégat de rouleaux (160) entre les cylindres verticaux (120) dans la cage du type à cylindres verticaux (100) ; dans lequel la structure de l'agrégat de rouleaux (160) avec l'engrenage (150) est conçue avec une largeur maximale qui correspond à la distance minimale (d) sur laquelle les cylindres verticaux (120) peuvent être déplacés de manière conjointe ;
**caractérisée en ce que** le mécanisme de commande (140) est réalisé sous la forme d'une mécanisme de commande séparé pour le rouleau médian (130) et est incorporé de manière conjointe avec l'engrenage (150) en dessous du rouleau médian, dans l'agrégat de rouleaux (160).

2. Cage du type à cylindres verticaux (100) selon la revendication 1, **caractérisée en ce que** le mécanisme de commande (140) est disposé en parallélisme axial par rapport audit au moins un rouleau médian (130) ; et **en ce que** l'engrenage (150) est réalisé sous la forme d'un engrenage du type à denture droite qui comprend des roues cylindriques à denture droite (152).

3. Cage du type à cylindres verticaux (100) selon la revendication 2, **caractérisée en ce qu'**une des roues cylindriques à denture droite (154) est réalisée sous la forme d'un pignon entraîné de l'engrenage, destiné au mécanisme de commande d'au moins un des rouleaux médians ;
**en ce que** le nombre total des roues cylindriques à denture droite (152) de l'engrenage est sélectionné d'une manière telle que la direction de rotation dudit au moins un rouleau médian entraîné (130) correspond à la direction de rotation du rouleau de cage de laminoir d'entrée (110) et du rouleau de cage de laminoir de sortie (190) au cours du transport du produit métallique dans la direction de transport à travers la cage du type à cylindres verticaux.

4. Cage du type à cylindres verticaux (100) selon l'une quelconque des revendications précédentes, **caractérisée en ce que** l'agrégat de rouleaux (160) est incorporé avec l'engrenage (150), par rapport au plan médian (x) de la cage du type à cylindres verticaux (100), d'une manière symétrique telle ou dans une position médiane dans la cage du type à cylindres verticaux d'une manière telle qu'en ce qui concerne sa largeur totale (G), il dépasse sur la même longueur les deux côtés du plan médian (x).

5. Cage du type à cylindres verticaux (100) selon la revendication 4, **caractérisée en ce que** l'engrenage (150) d'un côté du rouleau médian (130) vient s'engrener avec le rouleau médian (130) en étant décalé dans la direction axiale, par rapport à sa largeur de table ; et **en ce que** ledit au moins un rouleau médian (130), du côté opposé à l'engrenage, est réduit/diminué sur une longueur axiale Lx, quant à son diamètre de table, telle que la partie non affaissée (By) de la largeur de table dudit au moins un rouleau médian (130), au cours de l'incorporation de l'agrégat de rouleaux (160) dans la cage du type à cylindres verticaux (100), dépasse sur la même longueur les deux côtés du plan médian (x) de la cage du type à cylindres verticaux (100).

6. Cage du type à cylindres verticaux (100) selon l'une quelconque des revendications précédentes, **caractérisée en ce que** deux rouleaux médians (130) sont incorporés dans une position de parallélisme axial dans l'agrégat de rouleaux (160) ; et **en ce que** les deux rouleaux médians (130) sont entraînés en rotation, dans la même direction de rotation autour de l'engrenage, en particulier autour de la même roue cylindrique à denture droite (152) de l'engrenage (150).

7. Cage du type à cylindres verticaux (100) selon l'une quelconque des revendications précédentes, **caractérisée en ce que** le rouleau de cage de laminoir d'entrée (110) et/ou le rouleau de cage de laminoir de sortie (190) est /sont entraîné(s) en rotation.

8. Cage du type à cylindres verticaux (100) selon l'une quelconque des revendications précédentes, **caractérisée en ce que** l'on prévoit un couplage (170) destiné à la liaison amovible du mécanisme de commande (140) pour le rouleau médian (130) avec l'engrenage (150).

9. Cage du type à cylindres verticaux (100) selon l'une quelconque des revendications précédentes, **caractérisée en ce que** l'engrenage (150) et de préférence également le couplage (170) sont logés dans un logement (175) ; et **en ce que** l'on prévoit un mécanisme de refroidissement (180), par exemple sous la forme d'un circuit de refroidissement, qui est destiné au refroidissement du logement.

10. Cage du type à cylindres verticaux (100) selon l'une quelconque des revendications précédentes, **caractérisée en ce que** le mécanisme de commande (140) est réalisé sous la forme d'un moteur hydraulique ou d'un moteur couple.

11. Cage du type à cylindres verticaux (100) selon l'une quelconque des revendications précédentes, **caractérisée en ce que**, en dessous du rouleau médian (130), mais au-dessus du mécanisme de commande (140), on prévoit, dans l'agrégat de rouleaux (160) un écran de protection (165) pour la dérivation de l'eau de refroidissement destinée au produit métallique et pour l'arrêt de la chaleur rayonnante qui émane du mécanisme de commande.
